# EUROPÄISCHE PATENTANMELDUNG

(11) **EP 4 737 798 A1**
(43) Veröffentlichungstag der Anmeldung: **06.05.2026**
(21) Anmeldenummer: 25213782.3
(22) Anmeldetag: 05.11.2025
(51) Int. Cl.: F21V 17/08, F21V 17/12, F21V 23/00, F21S 8/00, F21V 17/16

(54) **FEDERELASTISCHES MONTAGEELEMENT FÜR LANGGESTRECKTE DECKENLEUCHTEN**

(30) Priorität: 05.11.2024 DE 102024132236
(71) Anmelder: Trilux GmbH & Co. KG, 59759 Arnsberg (DE)
(72) Erfinder: Hauschulte, Jan, 59755 Arnsberg (DE)
(74) Vertreter: Lippert Stachow Patentanwälte Rechtsanwälte

(57) **Zusammenfassung**

Vorgeschlagen wird ein Montageelement (10) für langgestreckte Leuchten, insbesondere Deckenleuchten, und zur Montage einer Komponente (2) einer Leuchte an einem langestreckten Leuchtenbauteil. Das Montageelement (10) besteht aus einem plattenartigen Blechteil (11) aus Metallblech, mit jeweils beidendseitig einem Befestigungsende (12A, 12B) zur Rastverbindung mit einem Rastprofil des Leuchtenbauteils. Erfindungsgemäss ist als Verbindungsmittel für die Komponente der Leuchte ein Gewindebereich (15) vorgesehen, welcher durch Umformen des Metallblechs hergestellt ist, um eine Schraubverbindung der zu montierenden Komponente (2) mit dem Montageelement (10) anhand einer Befestigungsschraube (8) zu ermöglichen. Eine um eine Durchgangsöffnung gebildete Prägevertiefung (17) bildet mit ihrer öffnungsseitigen Kante des Metallblechs eine Gewindewendel (18) des Gewindebereichs (15).

## Beschreibung

Die Erfindung betrifft allgemein das Gebiet der Leuchten und insbesondere ein federelastisches Montageelement für langgestreckte Leuchten, wie z.B. eine Langfeldleuchte, insbesondere Lichtbandleuchte, Feuchtraumleuchte oder eine Deckenleuchte.

Derartige Leuchten haben typischerweise eine modulare System-Bauweise mit einem zur Befestigung an einem Bauträger bestimmten Tragprofil, das beispielsweise als langgestreckte Tragschiene ausgebildet sein kann und vorliegend auch als Basismodul bezeichnet wird, welches meistens zur Aufnahme einer Verdrahtung bestimmt ist. Bei einem solchen System ist das Basismodul bzw. Tragprofil typisch zur Montage der Leuchte an einer Decke vorgesehen, beispielsweise zur Montage an einer Decke mittels einer Montageklammer, oder abgehängt mittels Seilen. Am Tragprofil bzw. Basismodul werden typisch Funktionsmodule bzw. Geräteträger wahlweise montiert, insbesondere Leuchtmodule in Form von LED-Modulen, die somit LEDs aufweisen, aber auch sonstige Module mit weiteren Funktionen, z.B. Sensorik wie Bewegungsmelder oder dergleichen. Je nach vorgesehener Funktion des Funktionsmoduls bzw. der Leuchte werden jeweils zweckmäßige Komponenten an dem Geräteträger des jeweiligen Funktionsmoduls bzw. in der jeweiligen Leuchte montiert. Beispielsweise kann an einem Geräteträger eines als Leuchtmodul ausgebildeten Funktionsmoduls ein Betriebsgerät für LED-Module montiert sein. Beispielsweise kann an einem Geräteträger eines als Sensormodul ausgebildeten Funktionsmoduls eine Sensoreinrichtung, wie beispielsweise ein Bewegungsmelder, montiert sein. Die Komponenten sind allgemein bevorzugt als elektronische Komponenten ausgebildet. Je nach Anwendungsfall einer Leuchte kommen unterschiedliche Funktionsmodule zum Einsatz, wobei unterschiedliche Funktionsmodule zumeist zwar einen identisch ausgebildeten Geräteträger, jedoch eine jeweils unterschiedliche Komponente aufweisen, die an dem Geräteträger montiert ist.

Die unterschiedlichen Komponenten der Leuchte, wie z.B. Betriebsgeräte für LED-Module oder insbesondere auch seltener verbaute Komponenten wie Bewegungsmelder, Datenschnittstellen für Steuerprotokolle oder WLAN-Netze usw. sollen möglichst modular und kostengünstig montiert werden können, entweder direkt an dem Tragprofil bzw. Basismodul oder auch, zumeist, mittelbar an dem Tragprofil bzw. Basismodul, indem sie zunächst an einem Geräteträger montiert werden und anschließend der Geräteträger mit dem Tragprofil bzw. Basismodul verbunden wird. Zur Montage der Komponenten an dem Tragprofil (Basismodul) oder an dem Geräteträger kommen gattungsgemäße Montageelemente zum Einsatz, welche es erlauben, unterschiedlichste Komponenten der Leuchte bedarfsweise zu montieren.

Bekannt hierzu, etwa aus dem System das die Anmelderin unter der Bezeichnung "E-Line" vertreibt, ist ein Montageelement für langgestreckte Leuchten wobei das Montageelement zur Montage einer Komponente einer Leuchte an einem Leuchtenbauteil der Leuchte geeignet ist, umfassend ein langgestrecktes, plattenartiges Blechteil aus Metallblech, insbesondere aus Federbandstahl, mit jeweils beidendseitig einem Befestigungsende, das zum Befestigen am Leuchtenbauteil, insbesondere zur Rastverbindung mit einem Rastprofil des Leuchtenbauteils, bestimmt und geeignet ist, und mit einem Verbindungsmittel, welches zwischen den Befestigungsenden, insbesondere mittig zwischen den Befestigungsenden, für die Komponente vorgesehen ist.

Eine Aufgabe der vorliegenden Erfindung ist es, eine möglichst kostengünstige Bauweise eines Montageelements vorzuschlagen. Dies wird erzielt durch ein Montageelement mit den Merkmalen aus Anspruch 1. Vorteilhafte Weiterbildungen sind in den Unteransprüchen definiert. Die Erfindung betrifft ebenfalls ein Funktionsmodul für eine Leuchte, das ein Leuchtenbauteil und zumindest eine mittels zumindest eines Montageelements an Die Erfindung betrifft ebenfalls eine Leuchte, insbesondere langgestreckte Deckenleuchte umfassend zumindest ein vorgeschlagenes Montageelement, insbesondere zumindest ein vorgeschlagenes Funktionsmodul, und die Verwendung der vorgeschlagenen Montageelemente zur Montage einer Komponente einer Leuchte an einem tragenden Bauteil der Leuchten (Leuchtenbauteil), insbesondere an einem Geräteträger bzw. Montagekörper der Leuchte.

Vorgeschlagen wird ein Montageelement für modulare Leuchten, insbesondere langgestreckte Leuchten, insbesondere Deckenleuchten oder Lichtband-Leuchten oder Feuchtraumleuchten und dgl., wobei das Montageelement zur Montage einer Komponente einer Leuchte an einem Bauteil der Leuchte geeignet und bestimmt ist.

Das Montageelement soll preiswert herstellbar sein und hat ein langgestrecktes, plattenartiges Blechteil aus Metallblech, insbesondere aus Federbandstahl, insbesondere besteht das Montageelement aus einem solchen langgestreckten, plattenartigen Blechteil aus Metallblech. Das Blechteil kann insbesondere federelastisch ausgeführt sein.

Das Blechteil hat jeweils beidendseitig ein Befestigungsende, das zum Befestigen an einem Leuchtenbauteil, wie einem Geräteträger oder dergleichen oder aber auch unmittelbar am Tragprofil bzw. Basismodul bestimmt und geeignet ist. Besonders kostengünstig ist Befestigungsende zur Rastverbindung mit einem Rastprofil des Leuchtenbauteils bestimmt und geeignet.

Weiterhin hat das Blechteil ein Verbindungsmittel, welches zwischen den Befestigungsenden, insbesondere mittig zwischen den Befestigungsenden, vorgesehen ist und für die wahlweise Montage einer Komponente geeignet und bestimmt ist.

Erfindungsgemäß wird vorgeschlagen, dass das Verbindungsmittel einen Gewindebereich umfasst, welcher durch Umformen des Metallblechs hergestellt ist, und somit insbesondere unmittelbar vom Blechteil bzw. einteilig mit dem Blechteil bereitgestellt wird. Der Gewindebereich ermöglicht insbesondere eine Schraubverbindung der zu montierenden Komponente mit dem Montageelement anhand einer geeigneten Befestigungsschraube, insbesondere einer handelsüblichen metrischen Schraube.

Gemäß einem Kerngedanken der Erfindung wird das Gewinde für die Befestigungsschraube somit integral aus dem Metallblech des Montageelements erzeugt. Dies erlaubt eine sehr preiswerte Herstellung in möglichst wenigen Schritten und mit minimalem Materialaufwand.

In einer besonders günstigen bevorzugten Ausführungsform hat das Verbindungsmittel eine Durchgangsöffnung durch das Blechteil sowie eine um die Durchgangsöffnung gebildete Prägevertiefung, deren öffnungsseitige Kante des Metallblechs als Gewindewendel geformt ist und den Gewindebereich bildet. Diese Lösung erlaubt eine besonders einfache und kostengünstige Herstellung in einem einfachen Stanz- und Prägeverfahren bzw. einem Stanz-Prägeverfahren auf einer kostengünstigen Werkzeugmaschine. In einer Ausführungsform ist die Gewindewendel um weniger als 355°, insbesondere um weniger als 350°, und um mehr als 250°, insbesondere um mehr als 270°, insbesondere um mehr als 290°, insbesondere um weniger als 355° und mehr als 270°, insbesondere um weniger als 350° und um mehr als 270°, insbesondere um weniger als 355° und mehr als 290°, insbesondere um weniger als 350° und um mehr als 290°, um ein Gewindezentrum umlaufend ausgebildet. Das Gewindezentrum ist das rotatorische Zentrum, um das eine korrespondierende Schraube in den Gewindebereich einschraubbar ist bzw. durch das hindurch die Schraubachse einer solchen Schraube verläuft, wenn diese Schraube mit ihrem Schraubengewinde in Eingriff mit der Gewindewendel gebracht wird und somit durch Drehen der Schraube relativ zum Montageelement und somit durch Drehen ihres Gewindes relativ zu der Gewindewendel des Montageelements ein Einschrauben der Schraube in den Gewindebereich des Montageelements erfolgt, wobei das Drehen um die durch das Gewindezentrum verlaufende Schraubachse erfolgt. Indem die Gewindewendel sich über einen erheblichen Winkelbereich um das Gewindezentrum hinweg erstreckt, jedoch um weniger als 360° um dieses herum erstreckt, kann die Gewindewendel besonders einfach in dem Blechteil vorgesehen werden und gleichzeitig eine besonders zuverlässige Verbindung mit einer Befestigungsschraube ermöglichen. Besonders bevorzugt erstreckt sich die Gewindewendel um mehr als 320° und weniger als 355°, insbesondere weniger als 350°, besonders bevorzugt um mehr als 330° und weniger als 355°, insbesondere weniger als 350°, um das Gewindezentrum umlaufend.

Alternativ kommt auch ein Durchzugsgewinde bzw. ein Gewindedurchzug in Betracht, welcher mit einem Spezialwerkzeug in einen in das Blechteil vertieften Durchzug als Innengewinde eingebracht werden kann. Auch ein Durchzugsgewinde bzw. ein Gewindedurchzug kann kostengünstig durch Umformen des Metallblechs hergestellt werden.

Das vorgeschlagene Montageelement ist ohne Weiteres geeignet für unterschiedliche Leuchtenbauteile eines modularen Leuchtensystems. Das Montageelement kann insbesondere an einem Basismodul bzw. einer Tragschiene oder auch an einem Geräteträger bzw. Montagekörper (auch Funktionsmodul) angebracht werden, insbesondere damit verrastbar sein.

Insbesondere bei der besonders günstigen bevorzugten Ausführungsform mit einer Prägevertiefung zur Bildung der Gewindewendel hat das Verbindungsmittel vorzugsweise mindestens einen von der Durchgangsöffnung radial weg verlaufenden Freischnitt im Blechteil. Ergänzend oder alternativ kann das Verbindungsmittel mehrere von der Durchgangsöffnung radial weg verlaufende, umfänglich verteilte Freischnitte im Blechteil aufweisen.

Für eine selbstsichernde Schraubverbindung ist vorteilhaft, wenn der mittlere Öffnungsdurchmesser der Durchgangsöffnung um etwa 2% bis 8% kleiner ist als der Kerndurchmesser der korrespondierenden bzw. bestimmungsgemäß vorgesehenen Befestigungsschraube für die Befestigung der Komponente. Allgemein wird der Gewindebereich bevorzugt so ausgeführt, dass dieser für eine lösbare und vorzugsweise selbstsichernde Schraubverbindung mit einer korrespondierenden metrischen Schraube, insbesondere Normschraube, als Befestigungsschraube ausgeführt ist.

In einer günstigen Ausführungsform bildet jedes Befestigungsende des Blechteils eine federnde Verrastungslasche zum Verrasten an einem Halteabschnitt, insbesondere Haltevorsprung, in einem an sich bekannten Profil des Leuchtenbauteils der Leuchte. Dabei kann weiterhin vorgesehen sein, dass
- jede Verrastungslasche vorzugsweise symmetrisch zur Längsmittelebene des Blechteils ausgeführt ist und eine mittige Positionierzunge sowie demgegenüber in Längsrichtung vorstehend zwei seitliche Rastnasen umfasst; und/oder
- beide Befestigungsenden vorzugsweise symmetrisch zu einer Quermittelebene des Blechteils ausgeführt sind; und/oder
- die Verrastungslaschen vorzugsweise in einem Winkel, insbesondere von etwa 60° - 90°, zum mittleren Bereich des Blechteils angeordnet sind. Mit dem Begriff "Längsrichtung" ist vorliegend eine Richtung mit Bezug auf das Montageelement definiert, entlang derer sich das Montageelement bevorzugt langgestreckt erstreckt. Bei der Verwendung des Montageelements in einer Leuchte, mit Bezug auf die eine Längsrichtung der Leuchte definiert ist, entlang derer sich die Leuchte bevorzugt langgestreckt erstreckt, kann die Längsrichtung des Montagelements beispielsweise auch senkrecht zur Längsrichtung der Leuchte ausgerichtet sein. Somit kann bei einer Verwendung des Montageelements, das in seiner Längsrichtung langgestreckt ausgebildet ist, in einer Leuchte, die in ihrer Längsrichtung langgestreckt ausgebildet ist und sich in einer senkrecht zu ihrer Längsrichtung verlaufenden Transversalrichtung mit einer Breite erstreckt und in einer senkrecht zu ihrer Längsrichtung und zur Transversalrichtung verlaufenden Vertikalrichtung mit einer Höhe erstreckt, die Längsrichtung des Montageelements parallel zur Transversalrichtung der Leuchte ausgerichtet sein. Die Längsmittelebene des Montageelements verläuft senkrecht zu dessen Längsrichtung durch die Längsmitte des Montageelements, die durch die Mitte seiner Erstreckungslänge in Längsrichtung definiert ist.

Ergänzend oder alternativ ist bevorzugt vorgesehen, dass die Verrastungslaschen des Blechteils durch Umformen, insbesondere in einem Stanzprägeverfahren, hergestellt sind. Dies kann insbesondere in demselben Stanzprägeverfahren erfolgen, welches das austanzen der Grundform des Blechteils und insbesondere auch das Einformen des Gewindeabschnitts erzielt. So wird eine besonders günstige Herstellung aus Metallblech ermöglicht.

In einer Ausführungsform, welche die Montage vereinfacht, können die Montageelemente ausrichtungsunabhängig bzw. in beiden Ausrichtungen quer zur Längsrichtung der Leuchte gleichermaßen genutzt werden. Dazu ist vorteilhaft, wenn genau ein Gewindebereich in Längsrichtung mittig zwischen den Befestigungsenden vorgesehen ist und vorzugsweise auch in Breitenrichtung mittig vorgesehen ist. Dabei können die Befestigungsenden vorzugsweise ebenfalls symmetrisch ausgeführt sein. Insbesondere können die Befestigungsenden symmetrisch zur Quermittelebene ausgebildet sein, wobei die Quermittelebene des Montageelements senkrecht zu dessen Querrichtung durch die Quermitte des Montageelements verläuft, die durch die Mitte seiner Erstreckungslänge in einer senkrecht zu seiner Längsrichtung verlaufenden Querrichtung definiert ist. Die Querrichtung des Montageelements wird vorliegend auch als Breitenrichtung des Montageelements bezeichnet, und somit die Erstreckungslänge entlang der Querrichtung bzw. Breitenrichtung als Breite.

Zur Gewährleistung eines Abstands für das Einschrauben einer Befestigungsschraube und zugleich Versteifung des Blechteils ist es vorteilhaft wenn an beiden Längsseiten und zwischen den Befestigungsenden jeweils mindestens ein Abstandshalter vorgesehen ist, um einen Abstand zum Leuchtenbauteil vorzugeben, wobei jeder Abstandshalter vorzugsweise durch Umformen des Metallblechs hergestellt ist.

Ergänzend oder alternativ ist bevorzugt vorgesehen, dass die Abstandshalter Schenkel eines im Wesentlichen U-förmigen Querschnitts des Blechteils bilden und sich über vorzugsweise aber nicht zwingend einen überwiegenden Längsanteil zwischen den Befestigungsenden erstrecken.

Ergänzend oder alternativ ist bevorzugt vorgesehen, dass die Abstandshalter einen Abstand von mindestens 2mm, vorzugsweise mindestens 3mm vorgeben zwischen der Unterseite des Montageelements und dem angrenzenden Bauteil der Leuchte bzw. des Funktionsmoduls, sodass eine Befestigungsschraube weit genug eingedreht werden kann in den Gewindebereich. Bevorzugt ist das Montageelement dergestalt an einem Leuchtenbauteil, das einen ebenen Bauteilabschnitt aufweist, der sich zwischen zwei Halteabschnitten des Leuchtenbauteils erstreckt, fixierbar, dass es mit seinen Befestigungsenden an jeweils einem der Halteabschnitte angeordnet ist und mit seinen Befestigungsenden gegen die Halteabschnitte in einer Vertikalrichtung presst und gleichzeitig mit seinen Abstandshaltern entgegengesetzt zur Vertikalrichtung gegen den ebenen Bauteilabschnitt presst, wobei der Gewindebereich über einen Abstand von mindestens 2mm, insbesondere 3mm entlang der Vertikalrichtung von dem ebenen Bauteilabschnitt beabstandet ist. Bevorzugt ist das Montageelement dergestalt an einem Leuchtenbauteil, insbesondere Geräteträger, das einen ebenen Bauteilabschnitt aufweist, der sich entlang der Längsrichtung und entlang der Querrichtung des Montageelements erstreckt, wobei an beiden Längsseiten des ebenen Bauteilabschnitts jeweils ein Halteabschnitt, insbesondere eines Rastprofils des Leuchtenbauteils, angeordnet ist, montierbar bzw. fixierbar, dass es mit seinen Befestigungsenden an jeweils einem der Halteabschnitt angeordnet ist und mit seinen Befestigungsenden gegen die Halteabschnitte in einer Vertikalrichtung presst, die senkrecht auf seiner Längsrichtung und auf seiner Querrichtung steht, und gleichzeitig mit seinem Abstandshalter entgegengesetzt zur Vertikalrichtung gegen den ebenen Bauteilabschnitt presst, wobei der Gewindebereich über einen Abstand von mindestens 2mm, insbesondere 3mm entlang der Vertikalrichtung von dem ebenen Bauteilabschnitt beabstandet ist.

Zur besonders günstigen Herstellung hat das Montageelement im Verbindungsmittel eine Durchgangsöffnung, z.B. durchgestanzt, durch das Blechteil und eine öffnungsseitige freie Kante des Metallblechs wird als Gewindewendel vorgeformt, insbesondere durch ein Prägewerkzeug, und bildet den gewünschten Gewindebereich.

In einer Ausführungsform ist die Geometrie der Gewindewendel im Wesentlichen korrespondierend zum Gewinde einer korrespondierenden metrischen Schraube, insbesondere Normschraube, als Befestigungsschraube gewählt und/oder für einen zumindest überwiegend durchgehenden spiralförmigen Kontakt der Gewindewendel mit der Befestigungsschraube. Dies verbessert die mechanische Befestigung und zugleich die elektrische Kontaktierung, z.B. für eine Schutzerdung.

Ergänzend oder alternativ entspricht die Gewindewendel einem Gewindegang der aus der Hauptebene des plattenartigen Blechteils herausgeformt ist, insbesondere in einem Arbeitsschritt durch ein Prägeverfahren bzw. durch ein Stanzprägeverfahren. Ergänzend oder alternativ entspricht die Gewindewendel in etwa genau einer Gewindewindung (in etwa einer Wendelumdrehung), welche vorzugsweise zumindest überwiegend umlaufend oder über zumindest 320° umlaufend ausgeführt ist und insbesondere in einem Prägeschritt aus dem plattenartigen Blechteil formbar ist.

Für besonders kostengünstige Befestigungsschrauben ist die Geometrie der Gewindewendel im Wesentlichen korrespondierend zum Gewinde einer korrespondierenden metrischen Schraube vom Typ M3, M4, M5 oder M6 gewählt.

Die Gewindewendel ist erfindungsgemäß, insbesondere vorgeformt, d.h. durch plastische Verformung in einem Umformverfahren, insbesondere durch ein Prägeverfahren, als integraler Bestandteil des Montageelements vorgesehen und bereits vor dem Verschrauben vorhanden, d.h. insbesondere nicht durch eine selbstschneidende Schraube oder dergleichen gebildet.

Besonders vorteilhaft zur Bereitstellung von Verrastungsmitteln an den Befestigungsenden einerseits und günstiger, selbstsichernder Eigenschaften des Gewindebereichs ist das Montageelement bzw. das Metallblech federelastisch ausgeführt bzw. gewählt, z.B. aus einem Federbandstahl.

Dabei kann das Metallblech zumindest im Befestigungsbereich des Verbindungsmittels eine Wandstärke aufweisen, welche kleiner oder gleich der axialen Abmessung der Gewindenut einer korrespondierenden metrischen Normschraube als Befestigungsschraube ist, z.B. einer M4 Schrauben.

Bevorzugt wird als Metallblech ein Federbandstahl verwendet, insbesondere ein kaltgewalzter Federbandstahl mit einer Zugfestigkeit ≥1100 N/mm² und/oder mit einer Wandstärke im Bereich von 0,2mm bis 0,6mm.

Für typische Funktionsmodule bzw. Leuchten, insbesondere Langfeldleuchten, Lichtbänder oder dergleichen ist vorteilhaft, wenn das quer zur Leuchten-Längsrichtung, d.h. mit seiner Längsrichtung parallel zur Transversalrichtung des Funktionsmoduls bzw. der Leuchte ausgerichtete Montageelement, zu installierende Montageelement eine Baulänge ≤ 200mm, insbesondere ≤ 150mm aufweist und eine Breite die ≤ 33% insbesondere ≤ 25% der Baulänge beträgt. Die Baulänge kann sind hierbei auf die Erstreckungslänge des Montageelements in Transversalrichtung der Leuchte bzw. des Funktionsmoduls beziehen, die Breite auf dessen Erstreckungslänge in Längsrichtung der Leuchte bzw. des Funktionsmoduls.

Für eine stabile, verformungssteife Gestaltung ist es vorteilhaft, wenn das Montageelement im mittleren Bereich einen im wesentlichen U-förmigen Querschnitt mit als Schenkel nach unten gerichteten Abstandshaltern aufweist. Ergänzend oder alternativ kann das Montageelement einen im Wesentlichen \ /-förmigen oder im Wesentlichen W-förmigen Längsschnitt aufweist mit als Schenkeln nach oben gerichteten Befestigungsenden, insbesondere Verrastungslaschen zur Verrastung an einem Geräteträger oder dgl.

Die Erfindung betrifft ferner ein Funktionsmodul für eine Leuchte. Das Funktionsmodul kann beispielsweise ein Bestandteil einer Leuchte sein, der in einem Gehäuse der Leuchte angeordnet wird und/oder der mit weiteren Bestandteilen der Leuchte verbunden wird. Das Funktionsmodul weist ein Leuchtenbauteil, eine Komponente und zumindest ein Montageelement auf. Das Leuchtenbauteil kann, wie vorliegend allgemein erläutert, beispielsweise ein Geräteträger bzw. Montagekörper oder ein Tragprofil, insbesondere eine in ihrer Längsrichtung langgestreckte Tragschiene, ausgebildet sein. Die Komponente kann insbesondere eine elektronische Komponente sein. Das Montageelement ist mittels seiner Befestigungsenden an dem Leuchtenteil fixiert bzw. befestigt. Beispielsweise kann es an dem Leuchtenbauteil mittels seiner Befestigungsenden fixiert sein, indem es mittels seiner Befestigungsenden an dem Leuchtenbauteil verrastet und/oder verklemmt ist. Die Komponente ist mittels jeweils einer Befestigungsschraube, die in den Gewindebereich des jeweiligen Montageelements geschraubt ist, an dem jeweiligen Montageelement befestigt und mittels des zumindest einen Montageelements an dem Leuchtenbauteil befestigt. In einer Ausführungsform weist das Funktionsmodul nur ein Montageelement auf, wobei die Komponente mittels des einen Montageelements an dem Leuchtenbauteil befestigt ist, in einer anderen Ausführungsform weist das Funktionsmodul mehrere Montageelemente auf, wobei die Komponente mittels der mehreren Montageelemente an dem Leuchtenbauteil befestigt ist. Die Komponente ist jedenfalls mittels einer Befestigungsschraube, die in den Gewindebereich des jeweiligen Montageelements geschraubt ist, an dem Montageelement befestigt. In Ausführungsformen kann das Montageelement auch zwei Gewindebereiche aufweisen, wobei die Komponente mit zwei Befestigungsschrauben, die jeweils in einen der Gewindebereiche geschraubt sind, an dem Montageelement befestigt ist. Besonders bevorzugt weist das Montageelement jedoch nur genau einen Gewindebereich auf, wobei die Komponente mit nur einer Schraube, die in den Gewindebereich geschraubt ist, an dem Montageelement befestigt ist. Allgemein bevorzugt ist die Komponente ausschließlich mittels des zumindest einen Montageelements an dem Leuchtenbauteil befestigt. Somit ist ausschließlich durch das zumindest eine Montageelement eine positionsfeste Fixierung der Komponente relativ zum Leuchtenbauteil gewährleistet. Bei dem Vorsehen von nur einem Montageelement ist die Fixierung der Komponente relativ zum Leuchtenbauteil somit ausschließlich durch das nur eine Montageelement gewährleistet, bei dem Vorsehen von mehreren Montageelementen ausschließlich durch die mehreren Montageelemente. Die Montageelemente sind jeweils wie zurerfindungsgemäßen Ausführungsformen erläutert ausgebildet.

In einer Ausführungsform ist das Leuchtenbauteil aus einem umgeformten Blech hergestellt, wobei in dem Blech ein Rastprofil ausgebildet ist, mit dem die Befestigungsenden in Rasteingriff sind. In einer Ausführungsform ist das Montageelement zwischen seinen Befestigungsenden entlang einer ersten Richtung langgestreckt ausgebildet, wobei das Leuchtenbauteil, und insbesondere das Rastprofil, entlang einer auf der ersten Richtung senkrecht stehenden zweiten Richtung langgestreckt ausgebildet ist. Das Leuchtenbauteil kann beispielsweise in seiner Längsrichtung langgestreckt ausgebildet sein, wobei das Montageelement in einer Längsrichtung des Montageelements langgestreckt ausgebildet ist, wobei die Längsrichtung des Montageelements senkrecht zur Längsrichtung des Leuchtenbauteils und somit parallel zu einer Transversalrichtung des Leuchtenbauteils ausgerichtet ist. Transversalrichtung und Längsrichtung können dabei senkrecht auf der erläuterten Vertikalrichtung stehen.

Die Erfindung betrifft ferner eine Leuchte umfassend ein Tragprofil sowie ein erfindungsgemäßes Funktionsmodul, wobei das Leuchtenbauteil des Funktionsmoduls als Geräteträger ausgebildet ist. Das Funktionsmodul ist an dem Tragprofil befestigt. Somit ist die Komponente mittels des zumindest einen Montageelements an dem Geräteträger befestigt, wohingegen der Geräteträger an dem Tragprofil befestigt ist, sodass die Komponente mittels einerseits des Montageelements und mittels andererseits des Geräteträgers an dem Tragprofil befestigt ist. Beispielsweise kann der Geräteträger mittels einer Haltefeder, die an dem Geräteträger fixiert ist, an dem Tragprofil befestigt sein, sodass der Geräteträger besonders vorteilhaft lösbar an dem Tragprofil befestigt ist. Allgemein bevorzugt weist das Tragprofil eine Haltestruktur auf, an der das Leuchtenbauteil des Funktionsmoduls lösbar befestigt ist, insbesondere mittels einer an dem Geräteträger vorgesehenen Haltefeder. In einer Ausführungsform ist das Funktionsmodul zumindest teilweise innerhalb eines von dem Tragprofil ausgebildeten Innenraums angeordnet. In einer Ausführungsform ist das Funktionsmodul dergestalt innerhalb des Innenraums des Tragprofils angeordnet, dass zumindest die Komponente und das Montageelement des Funktionsmoduls vollständig innerhalb des Innenraums angeordnet sind.Die Erfindung betrifft ferner auch eine Leuchte, insbesondere langgestreckte Deckenleuchte, umfassend ein langgestrecktes Tragprofil und mindestens ein langestrecktes Bauteil, insbesondere einen Geräteträger bzw. Montagekörper oder auch eine Tragschiene bzw. ein Basismodul, das am Tragprofil befestigbar bzw. befestigt ist und an welchem eine Komponente der Leuchte montiert ist. Erfindungsgemäß wird die Komponente jeweils mittels Befestigungsschrauben an zwei Montageelementen nach einer der vorstehenden Ausführungsformen befestigt, zuvor wurden oder danach werden die Montageelemente jeweils mittels ihrer Befestigungsenden an einem langgestreckten Rastprofil des Leuchtenbauteils mit diesem verbunden, insbesondere verrastet.

Die Erfindung betrifft ferner auch eine Verwendung von Montageelementen nach einer der vorliegend erläuterten Ausführungsformen zur Montage einer Komponente einer Leuchte an einem Leuchtenbauteil, insbesondere an einem Geräteträger (bzw. Montagekörper) oder einer Tragschiene (bzw. Basismodul) der Leuchte. Hierbei werden typisch zunächst die Montageelemente jeweils mittels ihrer Befestigungsenden an einem Rastprofil des Leuchtenbauteils mit diesem verbunden, insbesondere verrastet. Sodann kann die Komponente jeweils mittels einer Befestigungsschraube an jedem der beiden Montageelementen auf besonders einfache Weise befestigt werden.

Die Verwendung handelsüblicher Befestigungsschrauben reduziert weiterhin die Kosten und steigert die Modularität der Bauweise des Leuchten-Systems. Die Erfindung bezieht sich im Besonderen auch auf ein System zur Realisierung einer langgestreckten Leuchte, wobei zumindest eines von Basismodul und Funktionsmodul in einer Längsrichtung langgestreckt ausgebildet sind. Unter einer langgestreckten Ausgestaltung eines Bauteils wird vorliegend eine solche Ausgestaltung verstanden, bei der das Bauteil sich entlang einer Längsrichtung über eine Längserstreckungslänge erstreckt, die mindestens das Doppelte, insbesondere mindestens das Dreifache, insbesondere mindestens das Fünffache, insbesondere mindestens das Zehnfache seiner transversalen Erstreckungslänge und seiner Vertikalerstreckungslänge beträgt. Die transversale Erstreckungslänge bezeichnet die Erstreckungslänge entlang einer auf der Längsrichtung senkrecht stehenden Transversalrichtung. Die Vertikalerstreckungslänge bezeichnet die Erstreckungslänge entlang einer auf Längsrichtung und Transversalrichtung senkrecht stehenden Vertikalrichtung. Die Erfindung bezieht sich im Besonderen auf eine Leuchte, die sich über mindestens 2 m, insbesondere mindestens 3 m, insbesondere mindestens 5 m, insbesondere mindestens 10 m in Längsrichtung erstreckt und deren Basismodul sich in Transversalrichtung über weniger als 30 cm, insbesondere weniger als 20 cm, insbesondere weniger als 15 cm, insbesondere weniger als 10 cm erstreckt. Die Erfindung bezieht sich im Besonderen auf eine Leuchte, die mindestens zwei, insbesondere mindestens drei in Längsrichtung hintereinander angeordnete Basismodule und insbesondere eine mindestens genauso große Anzahl an Funktionsmodulen aufweist. Die Erfindung bezieht sich im Besonderen auf eine Leuchte, die eine größere Anzahl an Funktionsmodulen als an Basismodulen aufweist, insbesondere mindestens drei Basismodule und insbesondere mindestens fünf Funktionsmodule. Allgemein bevorzugt betrifft die Erfindung eine Leuchte, die zumindest ein Basismodul (auch genannt Tragprofil) umfasst, wobei an jedem Basismodul mehrere Funktionsmodule, insbesondere mindestens zwei, insbesondere mindestens drei Funktionsmodule, fixiert sind.

Gemäß einem weiteren Aspekt kann das Montageelement, dank seiner einstückigen Herstellung aus Metallblech, zugleich zur Schutzerdung genutzt werden, d.h. zur Kontaktierung bzw. elektrischen Verbindung des zu erdenden Gehäuses einer Komponente mit dem Leuchtenbauteil, das selbst mit einem Schutzleiter, PE-Leiter oder dgl. verbunden ist. Bevorzugt wird das Montageelement somit an einem elektrisch leitenden, geerdeten Leuchtenbauteil montiert. Das vorgeschlagene im Montageelement integrierte Gewinde ermöglicht vorteilhaft eine unmittelbare Kontaktierung durch Verschraubung z.B. mittels einer zur Erdungsverschraubungen geeigneten Befestigungsschraube an sich bekannter Bauart.

Allgemein können Ausführungsformen von erfindungsgemäßen Lösungen Merkmale aufweisen, die vorliegend zu Ausführungsformen anderer Lösungen und/oder als aus dem Stand der Technik bekannt beschrieben sind.

Weitere Merkmale und Vorteile der Erfindung werden nachfolgend unter Bezugnahme auf die beigefügten Figuren anhand von einigen bevorzugten Ausführungsbeispielen näher **erläutert. Es** zeigen:
- **FIG.1A-1C:**: ein erstes Ausführungsbeispiel eines Montageelements für eine langgestreckte Leuchte, in perspektivischer Ansicht (FIG.1A), im Längsschnitt (FIG.1B) und in einer Montageposition an einem Geräteträger (FIG.1C) an sich bekannter Bauart für eine LichtbandLeuchte;
- **FIG.2A-2B:**: ein zweites Ausführungsbeispiel eines Montageelements für eine langgestreckte Leuchte, in perspektivischer Ansicht (FIG.2A) und in einer Montageposition an einem Basismodul bzw. einer Tragschiene einer Langfeldleuchte bzw. Deckenleuchte (FIG.2B); und
- **FIG.3A-3C:**: ein drittes Ausführungsbeispiel eines Montageelements für eine langgestreckte Leuchte, als Abwandlung zum ersten Ausführungsbeispiel, hier in einer Verwendung an einem Montagekörper der für eine nicht gezeigte Tragschiene einer Langfeldleuchte bzw. Deckenleuchte bestimmt ist.

FIG.1A-1C zeigen ein erstes Ausführungsbeispiel eines Montageelements 10, das zur Montage von wahlweise gewünschten Komponenten an einer langestreckten Leuchte an sich bekannter Bauart, z.B. einer Langfeldleuchte oder einem Lichtband (nicht näher gezeigt) bestimmt ist.

Das Montageelement 10 besteht aus einem langgestreckten, plattenartigen Blechteil 11 aus einem geeigneten Federbandstahl, z.B. aus kaltgewalztem Federbandstahl mit einer Zugfestigkeit ≥1100 N/mm² und einer Wandstärke im Bereich von 0,2mm bis 0,6mm, z.B. von 0,4mm.

Das Montageelement 10 hat an seinen beiden Längsenden jeweils ein Befestigungsende 12A, 12B, das zum Befestigen an einem Leuchtenbauteil, hier durch Rastverbindung mit einem Rastprofil 6 eines Geräteträgers 3 (FIG.1C) an sich bekannter Bauart bestimmt und geeignet ist. Das Rastprofil 6 des Geräteträgers 3 wird hier durch in Längsrichtung der Leuchte (senkrecht zur Ebene der FIG.1C bzw. Transversalrichtung T und Vertikalrichtung V) verlaufende innenseitig vorstehende Rastkanten des umgeformten Trägerblechs des Geräteträgers 3 gebildet, kann jedoch durch einen beliebigen geeigneten, als Halteabschnitt fungierenden Haltevorsprung 9 bereitgestellt werden. Die Längserstreckung des Montageelements 10 bzw. Blechteils 11 verläuft im montierten Zustand in Transversalrichtung T der Leuchte, d.h. senkrecht zur Längsrichtung L der Leuchte, die senkrecht zur Ebene der FIG.1C liegt (vgl. FIG.3C analog).

Die Befestigungsenden bilden federnde Verrastungslaschen 12A, 12B zum Verrasten am jeweiligen Halteabschnitt, der vorliegend als Haltevorsprung 9 ausgebildet ist, im Profil des Leuchtenbauteils, in FIG.1C z.B. des Geräteträgers 3 der Leuchte. Jede Verrastungslasche 12A, 12B ist vorzugsweise symmetrisch zur Längsmittelebene (Schnittebene der FIG.1B) des Blechteils 11 ausgeführt und hat jeweils eine mittige Positionierzunge 121.

Jede Verrastungslasche 12A, 12B hat weiterhin lateral neben der mittigen Positionierzunge 121 jeweils zwei sowie demgegenüber in Längsrichtung des Blechteils (bzw. wenn montiert zur Transversalrichtung T der Leuchte) vorstehende bzw. vorspringende seitliche Rastnasen 122 umfasst. Die Rastnasen 122 bilden scharfkantige Widerhaken zum mechanischen Verrasten am Halteabschnitt bzw. Haltevorsprung 9 des Geräteträgers 3 bzw. zum Hintergreifen des Haltevorsprungs 9. Im montierten Zustand (FIG.1C) liegen die Positionierzungen 121 mit Vorspannung gegen das Rastprofil 6 des Geräteträgers 3 an und zentrieren somit das symmetrisch ausgeführte Montagelement 10. Die Rastnasen 122 greifen dabei hinter den Haltevorsprung 9 des Geräteträgers 3 in Art von Widerhaken und sichern somit das Montageelement kraft- und formschlüssig am Geräteträger in Art einer Verrastung, wobei eine Kraft durch die elastisch verformten Positionierzungen 121 eine sichere Arretierung der Rastnasen 122 bewirkt. Eine scharfkantige Ausführung der Rastnasen 122 begünstig dabei eine elektrische Kontaktierung mit dem Geräteträger, z.B. zwecks Schutzerdung über das Blechteil 11 bzw. den Montagekörper.

Die beiden Befestigungsenden bzw. Verrastungslasche 12A, 12B sind symmetrisch zu einer Quermittelebene M des Blechteils 11 ausgeführt und liegen in einem geeigneten Winkel, insbesondere von etwa 60° - 90°, zu dessen Hauptebene H bze. dessen mittleren Bereich angeordnet sind.

Die Verrastungslaschen 12A, 12B des Blechteils 11 können mitsamt der Positionierzungen 121 und Rastnasen 122 auf einfache Weise durch Umformen des Stahlblechs, insbesondere in wenigen oder nur einem Prozessschritt z.B. in einem Stanzprägeverfahren, hergestellt werden.

Das Montageelement 10 hat an beiden Längsseiten und jeweils im Bereich zwischen den Befestigungsenden jeweils einen Abstandshalter 13A, 13B vorgesehen ist, um einen Abstand zum Leuchtenbauteil, hier z.B. Geräteträger 3 (vgl. FIG.1C) vorzugeben. Die Abstandshalter 13A, 13B sind vorzugsweise durch Umformen des Metallblechs hergestellt aus welchem das des Blechteil 11 geformt ist, d.h. integral und einstückig mit diesem ausgeführt. Die Abstandshalter 13A, 13B bilden in FIG.1A-1C Schenkel eines im Wesentlichen U-förmigen Querschnitts des Blechteils 11 (betrachtet senkrecht zur Längsmittel Ebene der FIG.1B, nicht gezeigt), welche in Vertikalrichtung V z.B. nach unten zum Leuchtenbauteil, hier z.B. Geräteträger 3 (vgl. FIG.1C) hin erstreckt sind. In FIG.1A-1C sind die Abstandshalter 13A, 13B über einen überwiegenden Längsanteil des Blechteils (in Montagezustand liegt die Längserstreckung des Montageelements 10 in der Transversalrichtung T der Leuchte) zwischen den Befestigungsenden bzw. Verrastungslaschen 12A, 12B. Die Abstandshalter 13A, 13B gewährleisten einen Abstand des plattenförmigen Hauptteils des Montageelements 10 mit seiner Hauptebene H zum Leuchtenbauteil, hier z.B. Geräteträger 3 (vgl. FIG.1C), z.B. von mindestens 2mm, vorzugsweise mindestens 3mm, wie die Montagestellung in FIG.1C veranschaulicht. Die Abstandshalter 13A, 13B erstecken sich in entgegengesetzt bzw. abgewandte Richtung zu den Verrastungslaschen 12A, 12B des Blechteils 11 und können ebenfalls auf einfache Weise durch Umformen des Stahlblechs, insbesondere in wenigen oder nur einem Prozessschritt z.B. in einem Stanzprägeverfahren, hergestellt werden.

Wie FIG.1A-1C weiterhin zeigen, bildet das Montageelement 10 ein Verbindungsmittel mittig zwischen den Befestigungsenden bzw. Verrastungslaschen 12A, 12B, um eine Komponente 2, z.B. ein Betriebsgerät (vgl. FIG.3A-3C) anhand des Montageelements 10 an der Leuchte zu befestigen bzw. zu montieren. Erfindungsgemäß ist hierzu als Verbindungsmittel ein Gewindebereich, allgemein mit 15 bezeichnet, durch Umformen des Metallblechs integral mit dem Blechteil 11 hergestellt. Hierzu ist im plattenartigen Mittelteil des Blechteils 11 eine Durchgangsöffnung 16 durch das Blechteil 11 vorgesehen, z.B. durchgestanzt, sowie eine um die Durchgangsöffnung 16 gebildete Prägevertiefung 17 eingebracht. Die frei gelegte Kante des Metallblechs Blechteil 11 auf Seiten der Durchgangsöffnung 16 ist dabei als spiralige Gewindewendel 18 geformt, wie aus einem Vergleich der FIG.1A-1B ersichtlich. Der vorgeschlagene Gewindebereich 15 bildet mit der Gewindewendel 18 eine Art Innengewinde. Er kann insbesondere ebenfalls auf einfache Weise durch Stanzen und Umformen bzw. Prägung des Stahlblechs, insbesondere in wenigen oder nur einem Prozessschritt z.B. in einem Stanzprägeverfahren, hergestellt werden.

Für eine günstige Herstellung der Gewindewendel 18 bzw. einen möglichst großen Umlaufwinkel der Gewindewindung von über 320° und bis zu fast 360° ist vorteilhaft mindestens ein von der Durchgangsöffnung 16 radial weg verlaufender Freischnitt 19 im Blechteil vorgesehen, z.B. zusammen mit der Durchgangsöffnung 16 ausgestanzt. Dies ermöglicht eine längere Gewindewendel 18 in Umlaufrichtung um die Achse A der Durchgangsöffnung 16 und verbesserte eine selbstsichernde Schraubverbindung mit einer korrespondierenden metrischen Schraube 8 wie in FIG.1C dargestellt. Eine selbstsichernde Wirkung des Gewindes wird verbessert, wenn der mittlere Öffnungsdurchmesser der Durchgangsöffnung 16 um etwa 2% bis 8%, insbesondere ca. 3%-7% kleiner ist als der Kerndurchmesser der korrespondierenden Befestigungsschraube 8, hier z.B. einer metrischen M4 Schraube. Es kann eine verbesserte und verschleißfestere selbstsichernde Wirkung erzielt werden, dahingehend, dass je fester die Schraube angezogen wird, desto mehr presst der Gewindegang des Federblechs gegen den Gewindegang der Schraube. Im Gegensatz zu üblichen selbstsichernden Muttern nimmt somit der "selbstsichernde Effekt" mit zunehmender axialer Kraftbelastung, die zwischen Schraube und Federblech wirkt zu.

Die Geometrie der Gewindewendel 18 ist hier im Wesentlichen korrespondierend zum Gewinde der bestimmungsgemäß zugehörigen z.B. einer metrischen M4 Normschraube (Grobgewinde) gewählt und für einen zumindest überwiegend durchgehenden spiralförmigen Kontakt der Gewindewendel 18 mit der Befestigungsschraube 8 (FIG.1C) ausgelegt.

Die Gewindewendel 18 entspricht somit in bevorzugter Ausführungsform einem Gewindegang der aus der Hauptebene H des plattenartigen Blechteils 11 herausgeformt ist, sodass der Gewindebereich 15 insgesamt insbesondere in einem Arbeitsschritt durch ein soz. eindimensionales Prägeverfahren bzw. durch ein Stanzprägeverfahren mit einfachen Werkzeugen herstellbar ist. Somit hat die Gewindewendel 18 in etwa genau eine Gewindewindung um die Achse A und ist zumindest überwiegend umlaufend über deutlich mehr als 180°, insbesondere über zumindest 320° wie in FIG.1A ersichtlich. Denkbar aber aufwendiger ist jedoch auch ein Durchzugsgewinde mit mehreren Gewindewindungen (nicht gezeigt), welches integral in das Blechteil durch Umformen eingebracht wird.

Für eine Gewindewendel 18 gemäß FIG.1A-1C wird vorteilhaft ein Metallblech gewählt das, jedenfalls im Gewindebereich 15 eine Wandstärke aufweist, welche kleiner oder gleich der axialen Abmessung der Gewindenut der gewünschten Befestigungsschraube 8 ist, z.B. ca. 0,4mm für eine M4 Normschraube als Befestigungsschraube 8.

Der Gewindebereich 15 mit der integral mit bzw. aus dem Blechteil 11 geformten Gewindewendel 18 erlaubt die modulare Befestigung unterschiedlichster Komponenten an einem tragenden Bauteil der Leuchte, wobei FIG.3C nur rein beispielhaft ein Betriebsgerät zeigt. Zudem erlaubt die vorgeschlagene Schraubverbindung zugleich eine elektrische Kontaktierung zwecks Schutzerdung, da das Montagelement 10 aus einem leitfähigen Metall hergestellt ist.

Das Montageelement 10 hat, wie FIG.1C zeigt, eine geeignete Baulänge passend zu den Innenabmessungen des Leuchtenbauteils in Transversalrichtung, für welches es bestimmt ist, z.B. ≤ 200mm, insbesondere ≤ 150mm. Die Baulänge beträgt vorzugsweise mindestens das 3-fache, insbesondere 4-fache der endfertigen Breite d.h. das Montageelement 10 an sich ist langgestreckt, z.B. mit einem im Wesentlichen rechteckigen Grundriss in der Hauptebene H.

Die Geometrie des endfertigen Blechteils 11 so gewählt, dass das Montageelement 10 im mittleren Bereich einen im wesentlichen U-förmigen Querschnitt mit als Schenkeln vertikal nach unten gerichteten Abstandshaltern aufweist. In FIG.1A-1C hat das das Montageelement einen im Wesentlichen \ /-förmigen Längsschnitt (FIG.1B) mit als Schenkeln vertikal nach oben gerichteten Befestigungsenden bzw. Verrastungslaschen 12A, 12B.

FIG.2A-2B zeigen ein alternatives Ausführungsbeispiel eines Montageelements 20, das zur Montage von wahlweise gewünschten Komponenten an einer langestreckten Leuchte bestimmt ist. Das Montageelement 20 ist ebenfalls kostengünstig integral aus einem Blechteil 21 aus dünnwandigem Federstahlblech hergestellt. Das Montageelement 20 in FIG.2A-2B umfasst zum Montieren der Komponente durch Schraubverbindung einen Gewindebereich 15, welcher durch Umformen des Metallblechs hergestellt ist analog zu und entsprechend der Herstell- sowie Bauweise und Geometrie wie oben zu FIG.1A-1C erläutert, insbesondere mit integral mit dem Blechteil 21 geformter Gewindewendel 18 als Innengewinde für eine Befestigungsschraube 8 sodass die Beschreibung hierzu nicht wiederholt wird.

Es werden nachfolgend nur wesentliche Unterschiede des Montageelements 20 zum Beispiel aus FIG.1A-1C erläutert. Im Anwendungsbeispiel aus FIG.2A-2B dienen Montagelemente 20 zur Befestigung und Schutzerde-Kontaktierung eines Betriebsgeräts 2 am Basismodul bzw. einer Tragschiene 4, die mit Leitungsdurchführungs-Bereichen versehen ist. Das Basismodul bzw. die Tragschiene 4 ist als strangextrudiertes Aluminiumprofil ausgeführt mit einem in Längsrichtung der Leuchte (senkrecht zur T-V-Ebene der FIG.2B) durchgehend geformtem Rastprofil 7, das ebenfalls beidseitig einen als Haltevorsprung 9 ausgebildeten Halteabschnitt bildet.

Zum Verrasten mit dem Haltevorsprung 9 hat das Montageelement 20 ebenfalls an seinen Endbereichen federnde Verrastungslaschen 22A, 22B die symmetrisch ausgeführt sind zur Längs- und Quermittelebene des Montageelements 20, insbesondere mit je einer mittigen Positionierzunge 221 und seitliche Rastnasen 222 analog zu FIG.1A-1C. Die Geometrie im Längsschnitt der Verrastungslaschen 22A, 22B weist jedoch jeweils einen nach unten gerichteten Abstandsfuss 224 auf, welcher in Vertikalrichtung V nach oben am Basismodul bzw. der Tragschiene 4 abstützt und die Federwirkung der Positionierzunge 221 ergänzt. Der Abstandsfuss 224 ist im Vergleich zur Positionierzunge 221 rückwärtig aus der Hauptebene H gebogen, sodass das Montageelement 20 einen im Wesentlichen W-förmigen Längsschnitt aufweist mit als Schenkeln vertikal in die eine Richtung gerichteten Verrastungslaschen 22A, 22B und entgegengesetzt gerichteten Abstandsfüssen 224.

Weiterhin sind ergänzend zu den Abstandsfüssen 224 beidseitig an den Längsseiten des Montagelements Abstandshalter 23A, 23B durch Umformen des Metallblechs hergestellt, welche jedoch gegenüber FIG.1A-1C eine kürzere Abmessung haben in der Längserstreckung des Blechteils 21. Die Abstandshalter 23A, 23B haben Seitenflächen, die zum Schutz der zu verlegenden Leitungen (nicht gezeigt) einwärts umgebogen sind und in Längsrichtung der Leuchte verlaufen.

Zur Versteifung des dünnwandigen Blechteils 21 hat das Montageelement 20 weiterhin zwei Versteifungsrippen welche beiderseits entlang der Längsseiten zwischen den Verrastungslaschen 22A, 22B im plattenartigen Hauptteil des Blechteils 21 einformt, insbesondere sind.

Wie aus FIG.2A-2B ersichtlich lässt sich das Montageelement 20, gleichermaßen wie das Montageelement 10 aus FIG.1A-1C, einschließlich des eingeformten Innengewindes mit der Gewindewendel 18 sehr kostengünstig durch einfache Metallverarbeitungsschritte herstellen, insbesondere durch Stanzen und Prägen, vorzugsweise in einem kombinierten Stanz-Präge-Verfahren.

FIG.3A-3C zeigen als Montageelement 30 eine geringfügige Abwandlung des Montageelements 10 aus FIG.1A-1C, welches bis auf unwesentliche Vereinfachungen in der Formgebung, insbesondere der Abstandshalter 13A, 13B und ggf. der Abmessungen eine baugleiche Geometrie zu FIG.1A-1C hat.

FIG.3A-3C veranschaulichen insbesondere eine weitere Anwendungsmöglichkeit in einer langestreckten Leuchte 1, hier z.B. einer modularen Deckenleuchte. Zwei Montageelemente 30 dienen zum Montieren eines Betriebsgeräts 2, als rein beispielhafter Komponente, im oberen Innenraum eines Funktionsmoduls, das einen Geräteträgers bzw. Montagekörper 4 aufweist, der als Aluminiumprofil gefertigt ist. Die Verrastungslaschen 12A, 12B der Montageelemente 30 rasten auch hier beidseitig hinter einem Haltevorsprung 9 ein. Die gewünschte Komponente, hier z.B. ein Betriebsgerät 2, wird mittels handelsüblicher Befestigungsschrauben 8 anhand der integrierten Gewindebereich 15 mit den Montageelementen 30 verschraubt und ist somit am Montagekörper 4 befestigt und kann zugleich auch geerdet werden.

Unterseitig sind im Montagekörper 4 zur Beleuchtung LED-Module 5 gewünschter Bauart vorgesehen und modular positionierbar. FIG.3C zeigt lediglich eines von einer Mehrzahl an Funktionsmodulen die in der Längsrichtung L der Leuchte 1 zu einer langestreckten Deckenleuchte oder z.B. zu einer Langfeldleuchte verbindbar sind (nicht gezeigt), insbesonders mittels einer dies Montagekörper 4 der Funktionsmodule verbindenden Tragschiene, die in Längsrichtung L der Leuchte langgestreckt ausgebildet ist. Die Montageelemente 30 ermöglichen eine modulare, wahlweise Montage gewünschter Komponenten an beliebiger Position und sind besonders preiswert herstellbar. Nicht gezeigt ist in FIG.3C das zugehörige als Tragschiene dienende Basismodul, an welchem der Montagekörper 4 mittels Haltefedern montiert wird.

Die vorgeschlagenen Montageelemente 10, 20, 30 können ohne Weiteres ggf. angepasst auch zur Montage an anderen Leuchten-Bauteilen eingesetzt werden.

### Bezugszeichenliste

1 Leuchte (FIG.3C)
2 Komponente (z.B. Betriebsgerät)
3 Geräteträger (auch Montagekörper)
4 Tragprofil (auch Tragschiene/Basismodul)
5 LED-Modul
6, 7 Rastprofil
8 Befestigungsschraube (z.B. M4 Schraube)
9 Haltevorsprung (des Rastprofils)
10; 20; 30 Montageelement
11; 21; 31 Blechteil
12A, 12B; 22A, 22B federnde Verrastungslasche
13A, 13B; 23A, 23B Abstandshalter
15 Gewindebereich
16 Durchgangsöffnung
17 Prägevertiefung
18 Gewindewendel
19 Freischnitt
121; 221 Positionierzunge
122, 222 seitliche Rastnasen
224 Abstandsfuss
225 Versteifungsrippen
A Achse (Gewinde); H Hauptebene; M Quermittelebene
L Längsrichtung; T Transversalrichtung; V Vertikalrichtung

## Patentansprüche

1. Montageelement (10; 20; 30) für Leuchten, insbesondere für langgestreckte Leuchten, insbesondere Deckenleuchten, wobei das Montageelement zur Montage einer Komponente (2) einer Leuchte an einem langestreckten Leuchtenbauteil (3; 4) der Leuchte (1) geeignet ist, das Montageelement (10; 20; 30) umfassend ein langgestrecktes, plattenartiges Blechteil (11; 21; 31) aus Metallblech, insbesondere aus Federbandstahl, mit jeweils beidendseitig einem Befestigungsende (12A, 12B; 22A, 22B), das zum Befestigen am Leuchtenbauteil, insbesondere zur Rastverbindung mit einem Rastprofil (6; 7) des Leuchtenbauteils, bestimmt und geeignet ist, und mit einem Verbindungsmittel, welches zwischen den Befestigungsenden, insbesondere mittig zwischen den Befestigungsenden, für die Komponente vorgesehen ist, **dadurch gekennzeichnet, dass**
das Verbindungsmittel einen Gewindebereich (15) umfasst, welcher durch Umformen des Metallblechs hergestellt ist, wobei der Gewindebereich (15) eine Schraubverbindung der zu montierenden Komponente (2) mit dem Montageelement (10; 20; 30) anhand einer Befestigungsschraube (8) ermöglicht.

2. Montageelement (10; 20; 30) nach Anspruch 1, **dadurch gekennzeichnet, dass**
das Verbindungsmittel eine Durchgangsöffnung (16) durch das Blechteil (11; 21; 31) sowie eine um die Durchgangsöffnung gebildete Vertiefung, insbesondere Prägevertiefung (17) aufweist, deren öffnungsseitige Kante des Metallblechs als Gewindewendel (18) geformt ist, wobei insbesondere die Gewindewendel (18) um weniger als 355°, insbesondere weniger als 350°, und um mehr als 250°, insbesondere um mehr als 270°, insbesondere um mehr als 290°, insbesondere um mehr als 320° und weniger als 355°, insbesondere weniger als 350°, um ein Gewindezentrum umlaufend ausgebildet ist.

3. Montageelement (10; 20; 30) nach Anspruch 2, **dadurch gekennzeichnet, dass**
- das Verbindungsmittel mindestens einen von der Durchgangsöffnung radial weg verlaufenden Freischnitt (19) im Blechteil (11; 21; 31) aufweist; und/oder
- das Verbindungsmittel mehrere von der Durchgangsöffnung radial weg verlaufende, umfänglich verteilte Freischnitte im Blechteil (11; 21; 31) aufweist; und/oder
- der mittlere Öffnungsdurchmesser der Durchgangsöffnung (16) um etwa 2% bis 8% kleiner ist als der Kerndurchmesser der korrespondierenden Befestigungsschraube (8); und/oder
- der Gewindebereich (15) für eine lösbare und vorzugsweise selbstsichernde Schraubverbindung mit einer korrespondierenden metrischen Schraube, insbesondere Normschraube, als Befestigungsschraube (8) ausgeführt ist.

4. Montageelement (10; 20; 30) nach einem der Ansprüche 1 bis 3, **dadurch gekennzeichnet, dass**
jedes Befestigungsende des Blechteils eine federnde Verrastungslasche (12A, 12B; 22A, 22B) bildet zum Verrasten an einem Halteabschnitt (9) im Profil des Leuchtenbauteils (3; 4) der Leuchte, wobei
- jede Verrastungslasche (12A, 12B; 22A, 22B) vorzugsweise symmetrisch zur Längsmittelebene des Blechteils ausgeführt ist und eine mittige Positionierzunge (121; 221) sowie demgegenüber in Längsrichtung vorstehend zwei seitliche Rastnasen (122, 222) umfasst; und/oder
- beide Befestigungsenden vorzugsweise symmetrisch zu einer Quermittelebene des Blechteils ausgeführt sind; und/oder
- die Verrastungslaschen (12A, 12B; 22A, 22B) vorzugsweise in einem Winkel, insbesondere von etwa 60°
- 90°, zum mittleren Bereich des Blechteils angeordnet sind; und/oder
- die Verrastungslaschen (12A, 12B; 22A, 22B) des Blechteils durch Umformen, insbesondere in einem Stanzprägeverfahren, hergestellt sind.

5. Montageelement (10; 20; 30) nach einem der Ansprüche 1 bis 4, **dadurch gekennzeichnet, dass**
- genau ein Gewindebereich (15) in Längsrichtung mittig zwischen den Befestigungsenden (12A, 12B; 22A, 22B) vorgesehen ist und vorzugsweise in Breitenrichtung mittig vorgesehen ist, wobei die Befestigungsenden vorzugsweise symmetrisch ausgeführt sind.

6. Montageelement (10; 20; 30) nach einem der Ansprüche 1 bis 5, **dadurch gekennzeichnet, dass**
- an beiden Längsseiten und zwischen den Befestigungsenden jeweils mindestens ein Abstandshalter (13A, 13B; 23A, 23B) vorgesehen ist, um einen Abstand zum Leuchtenbauteil vorzugeben, wobei jeder Abstandshalter vorzugsweise durch Umformen des Metallblechs hergestellt ist und/oder die Abstandshalter (13A, 13B; 23A, 23B) Schenkel eines im Wesentlichen U-förmigen Querschnitts des Blechteils (11; 21; 31) bilden und sich über einen überwiegenden Längsanteil zwischen den Befestigungsenden erstrecken, und/oder einen Abstand von mindestens 2mm, vorzugsweise mindestens 3mm vorgeben, wobei insbesondere das Montageelement (10; 20; 30) dergestalt an einem Leuchtenbauteil, das einen ebenen Bauteilabschnitt aufweist, der sich zwischen zwei Halteabschnitten des Leuchtenbauteils erstreckt, fixierbar ist, dass es mit seinen Befestigungsenden (12A, 12B; 22A, 22B) an jeweils einem der Halteabschnitte angeordnet ist und mit seinen Befestigungsenden (12A, 12B; 22A, 22B) gegen die Halteabschnitte in einer Vertikalrichtung presst und gleichzeitig mit seinen Abstandshaltern entgegengesetzt zur Vertikalrichtung gegen den ebenen Bauteilabschnitt presst, wobei der Gewindebereich (15) über einen Abstand von mindestens 2mm, insbesondere 3mm entlang der Vertikalrichtung von dem ebenen Bauteilabschnitt beabstandet ist.

7. Montageelement nach einem der Ansprüche 1 bis 6, **dadurch gekennzeichnet, dass**
das Verbindungsmittel eine Durchgangsöffnung (16) durch das Blechteil aufweist und eine öffnungsseitige freie Kante des Metallblechs als Gewindewendel (18) geformt ist, wobei
- die Geometrie der Gewindewendel (18) im Wesentlichen korrespondierend zum Gewinde einer korrespondierenden metrischen Schraube, insbesondere Normschraube, als Befestigungsschraube (8) gewählt ist und/oder für einen zumindest überwiegend durchgehenden spiralförmigen Kontakt der Gewindewendel (18) mit der Befestigungsschraube (8); und/oder
- die Gewindewendel (18) einem Gewindegang entspricht der aus der Hauptebene (H) des plattenartigen Blechteils (11; 21; 31) herausgeformt ist, insbesondere in einem Arbeitsschritt durch ein Prägeverfahren bzw. durch ein Stanzprägeverfahren; und/oder
- die Gewindewendel (18) in etwa genau einer Gewindewindung entspricht, welche, vorzugsweise zumindest überwiegend umlaufend oder über zumindest 320° umlaufend ausgeführt, aus dem plattenartigen Blechteil (11; 21; 31) geformt ist; und/oder
- die Geometrie der Gewindewendel (18) im Wesentlichen korrespondierend zum Gewinde einer korrespondierenden metrischen Schraube (8) gewählt ist.

8. Montageelement nach einem der Ansprüche 1 bis 6, insbesondere nach Anspruch 6, **dadurch gekennzeichnet, dass**
- das Montageelement bzw. das Metallblech federelastisch ist; und/oder
- das Metallblech zumindest im Gewindebereich (15) eine Wandstärke aufweist, welche kleiner oder gleich der axialen Abmessung der Gewindenut einer korrespondierenden metrischen Normschraube als Befestigungsschraube (8) ist; und/oder
- als Metallblech ein Federbandstahl verwendet wird, insbesondere ein kaltgewalzter Federbandstahl mit einer Zugfestigkeit ≥1100 N/mm² und/oder mit einer Wandstärke im Bereich von 0,2mm bis 0,6mm.

9. Montageelement nach einem der Ansprüche 1 bis 7, **dadurch gekennzeichnet, dass**
- das Montageelement (10; 20; 30) eine Baulänge ≤ 200mm, insbesondere ≤ 150mm aufweist und eine Breite die ≤ 33% insbesondere ≤ 25% der Baulänge beträgt; und/oder
- das Montageelement (10; 20; 30) im mittleren Bereich einen im wesentlichen U-förmigen Querschnitt mit als Schenkel nach unten gerichteten Abstandshaltern aufweist und das Montageelement einen im Wesentlichen \_/förmigen oder im Wesentlichen W-förmigen Längsschnitt aufweist mit als Schenkeln nach oben gerichteten Befestigungsenden, insbesondere Verrastungslaschen (12A, 12B; 22A, 22B).

10. Funktionsmodul für eine Leuchte, das Funktionsmodul umfassend ein Leuchtenbauteil, das insbesondere als Geräteträger (3) oder als Tragprofil (4) ausgebildet ist, eine Komponente (2), insbesondere elektronische Komponente (2), und zumindest ein Montageelement (10; 20; 30) nach einem der Ansprüche 1 bis 9, **dadurch gekennzeichnet, dass** das Montageelement (10; 20; 30) mittels seiner Befestigungsenden (12A, 12B; 22A, 22B) an dem Leuchtenbauteil fixiert ist, wobei die Komponente (2) mittels jeweils einer Befestigungsschaube (8), die in den Gewindebereich (15) des jeweiligen Montageelements (10; 20; 30) geschraubt ist, an dem jeweiligen Montageelement (10; 20; 30) befestigt ist und mittels des zumindest einen Montageelements(10; 20; 30), insbesondere ausschließlich mittels des zumindest einen Montagelements (10; 20; 30), an dem Leuchtenbauteil befestigt ist.

11. Funktionsmodul nach Anspruch 10, **dadurch gekennzeichnet, dass** das Leuchtenbauteil aus einem umgeformten Blech hergestellt ist, wobei in dem Blech ein Rastprofil ausgebildet ist, mit dem die Befestigungsenden (12A, 12B; 22A, 22B) in Rasteingriff sind, wobei insbesondere das Montageelement (10; 20; 30) zwischen seinen Befestigungsenden (12A, 12B; 22A, 22B) entlang einer ersten Richtung langgestreckt ausgebildet ist und das Leuchtenbauteil und insbesondere das Rastprofil entlang einer auf der ersten Richtung senkrecht stehenden zweiten Richtung langgestreckt ausgebildet ist.

12. Leuchte umfassend ein Tragprofil (4) und zumindest ein Funktionsmodul nach einem der Ansprüche 10 oder 11, wobei das Leuchtenbauteil des Funktionsmoduls als Geräteträger (3) ausgebildet ist, **dadurch gekennzeichnet, dass** das Funktionsmodul an dem Tragprofil (4) befestigt ist, insbesondere zumindest teilweise innerhalb eines von dem Tragprofil (4) ausgebildeten Innenraums angeordnet ist, wobei insbesondere das Funktionsmodul dergestalt innerhalb des Innenraums das Tragprofils (4) angeordnet ist, dass zumindest die Komponente und das Montageelement (10; 20; 30) des Funktionsmoduls vollständig innerhalb des Innenraums angeordnet sind, wobei insbesondere das Tragprofil (4) eine Haltestruktur aufweist, an der das Leuchtenbauteil des Funktionsmoduls lösbar befestigt ist.

13. Leuchte, insbesondere langestreckte Deckenleuchte, umfassend mindestens ein langestrecktes Tragprofil (4) und ein langestrecktes Leuchtenbauteil, insbesondere einen Geräteträger bzw. Montagekörper (3), der am Tragprofil (4) befestigbar bzw. befestigt ist, wobei am Tragprofil (4) bzw. am Leuchtenbauteil eine Komponente der Leuchte montierbar ist bzw. montiert ist,
**dadurch gekennzeichnet, dass**
die Komponente (2) jeweils mittels Befestigungsschrauben an zwei Montageelementen (10; 20; 30) nach einem der Ansprüche 1 bis 9 befestigt ist und die Montageelemente (10; 20; 30) jeweils mittels ihrer Befestigungsenden (12A, 12B; 22A, 22B) an einem langestreckten Rastprofil des Tragprofils (4) bzw. Leuchtenbauteils mit diesem verbunden, insbesondere verrastet sind.

14. Verwendung von Montageelementen nach einem der Ansprüche 1 bis 9 zur Montage einer Komponente (2) einer Leuchte an einem langestreckten Leuchtenbauteil der Leuchte, wobei die Montageelemente (10; 20; 30) jeweils mittels ihrer Befestigungsenden (12A, 12B; 22A, 22B) an einem Rastprofil des Leuchtenbauteils mit diesem verbunden, insbesondere verrastet werden und die Komponente (2) jeweils mittels einer Befestigungsschraube (8) an jedem der beiden Montageelementen (10; 20; 30) befestigt wird, insbesondere zur mechanischen Befestigung unter Herstellung einer Schutzerdung der Komponente (2).
